# EUROPÄISCHE PATENTANMELDUNG

(11) **EP 4 092 174 A1**
(43) Veröffentlichungstag der Anmeldung: **23.11.2022**
(21) Anmeldenummer: 21199021.3
(22) Anmeldetag: 26.09.2021
(51) Int. Cl.: D03C 7/06, D03J 1/08

(54) **WEBMASCHINE ZUM HERSTELLEN VON FORMGESCHNITTENEN GEWEBEBAHNEN**

(30) Priorität: 21.05.2021 EP 21175451
(71) Anmelder: Jacob Müller AG Frick, 5070 Frick (CH)
(72) Erfinder: Engesser, Bernhard, 9203 Niederwil (CH)
(74) Vertreter: Schmauder & Partner AG Patent- & Markenanwälte VSP

(57) **Zusammenfassung**

Um aus einem Gewebe (20) beim Herstellvorgang von Gewebebahnen (22) mit veränderlicher Form, insbesondere veränderlicher Breite herzustellen, wird eine Webmaschine und ein dazugehöriges Verfahren vorgeschlagen, bei der die Heiss- oder Kaltschneidemesser (52) auf einer oder mehreren Schneidestangen (54) angeordnet sind. Die Schneidestangen (54) können mittels Aktuatoren (56) in bzw. gegen die Schusseintragsrichtung bewegt werden, wodurch das Schneiden des Gewebes (20) in Abzugsrichtung in eine Vielzahl von Gewebebahnen (22) formbildend gestaltet werden kann. Die Formgebung kann entweder gemäss der Bindung gesteuert oder mittels Sensoren und speziellen, beispielsweise farbigen Schussfäden, die nur an der gewünschten Schnittlinie an der Gewebeoberfläche sichtbar sind, geregelt werden.

## Beschreibung

### Technisches Gebiet

Die Erfindung betrifft eine Webmaschine und ein Verfahren zum Herstellen von kalt- oder heissgeschnittenen Gewebebahnen mit der Möglichkeit zum Formschnitt.

### Stand der Technik

Das Schneiden eines Gewebes direkt auf der Webmaschine ist bekannt, so unter anderem bei der Herstellung von textilen Etiketten. Dort wird meist auf Luft- oder Greiferwebmaschinen ein breites Gewebe - beispielsweise mit einer Breite von ca. 1m oder mehr - erstellt, das aber unmittelbar nach dem Webvorgang, noch auf der Webmaschine, in Gewebestreifen von einigen mm oder cm Breite geschnitten wird.

In DE-U-1906992 wird ein entsprechendes Verfahren beschrieben: Der Schnitt eines schmelzbaren Gewebes wird dort mit elektrisch beheizten Messern oder einem elektrisch beheizten Schneidedraht durchgeführt. Die Schneideelemente werden dabei so stark aufgeheizt, dass das Gewebe an den Schneidekanten verschmilzt und damit beim Gebrauch oder bei der Weiterverarbeitung ein Ausfransen der Schneidekante verhindert wird. Die erfinderische Idee liegt darin, dass die Schneideelemente senkrecht zur Gewebeebene auf - und ab bewegen, damit sich ihre Standzeit verlängert und sie sich von Schneiderückständen - beispielsweise durch Verschmutzung - selbständig befreien können.

In der WO 2020/208047 A1 wird ein Kaltschnitt vorgeschlagen, bei dem zur Verhinderung des Ausfransens der Gewebekanten während dem Webprozess an den Schnittkanten Zickzackfäden eingestickt werden. Zwei Zusatzeffekte treten dabei auf: Durch die Zickzackstiche werden die überstickten Kettfäden seitlich zusammengezogen, sodass sich dazwischen eine Lücke bildet - die sogenannte Schneidegasse. Im Weiteren wird die Schnittkante im Gegensatz zu einem Heissschnitt sehr weich und geschmeidig, da kein Garnmaterial aufgeschmolzen wird.

Die Schnittlinie verläuft bei allen Schneidevorrichtungen, die auf der Webmaschine selbst angeordnet sind - üblicherweise vor dem Warenabzug, im Wesentlichen in Kettrichtung. Die Schneideelemente sind zum Einrichten in Schussrichtung manuell verschiebbar angebracht. In WO 93/01920 A wird ein mit einem Abtastelement verbundenes Schneideelement vorgeschlagen, bei dem eine Abtastzunge in ein eingewebtes Hohlprofil greift, wodurch das Schneidemesser immer massgenau an der gewünschten Stelle positioniert wird. Damit wird sichergestellt, dass immer genau in der Mitte der Schneidegasse geschnitten wird, auch wenn das Gewebe in Schussrichtung leicht verläuft.

Gewebeschnitte auf der Webmaschine, die einen Anteil in Schussrichtung aufweisen, der mehr als nur zur Feinkorrektur bei leicht verlaufendem Gewebe dient, sind bisher nicht bekannt. Solche Schnitte werden gemäss dem Stand der Technik in einem späteren Prozess, auf speziellen Schneidemaschinen oder manuell, durchgeführt. Es ist aber wünschenswert, dass die Gewebeschnitte nicht nur vorwiegend in Kettrichtung, sondern mit einem wesentlichen Anteil auch in Schussrichtung verlaufen können. Anwendungen, bei denen eine solche Möglichkeit notwendig ist, wenn man den Schnitt auf der Webmaschine durchführen möchte, sind zunächst einmal Bahnen mit einem erheblichen Übergang von Schmal- auf Breitgewebe. Dies ist - in gewissem Umfang zwar auch durch den Webvorgang selbst, beispielsweise durch ein variables Webblatt möglich, allerdings nur in einem bestimmten Umfang, da die Kettfäden entweder zu dicht verlaufen - beim schmalen Teil des Bandes - oder aber zu weit auseinanderliegen - beim breiten Teil des Bandes. Als mögliche Anwendungen, bei denen ein Formschnitt ohne allzu starke Verdichtung der Kettfäden wünschenswert ist, seien hier nur Schuhoberteile oder Airbaggewebe genannt.

### Darstellung der Erfindung

Aufgabe der Erfindung ist es, eine Webmaschine für und ein entsprechendes Herstellverfahren von Gewebebahnen vorzuschlagen, wobei die entsprechenden Gewebeschnitte nicht nur vorwiegend in Kettrichtung, sondern mit einem wesentlichen Anteil auch in Schussfadenrichtung verlaufen können.

Die Aufgabe der Erfindung wird dabei durch eine Maschine nach Anspruch 1 und ein Herstellverfahren gemäss Anspruch 12 gelöst. Dabei haben die Massnahmen der Erfindung zunächst einmal zur Folge, dass ein Formschnitt auf der Webmaschine durchgeführt werden kann, ohne dass man an die oben genannten Restriktionen gebunden wäre, insbesondere mit einem Winkel zur Kettfadenrichtung durchführen, je nach Art der Schnitteinrichtung bis maximal ca. 75°.

Bei einem Heissschnitt wird - wie üblich - die Schneidekante aufgeschmolzen und damit gegen ein Ausfransen gesichert. Im Falle eines Kaltschnittes kann man von der Lehre der WO 2020/208047 A1 vollumfänglich Gebrauch machen und während des Webprozesses jeweils einen Effektfaden einsticken, der dann die Enden der durchtrennten Kettfäden sichert. Selbstverständlich kann man diese Effektfäden auch beim Heissschneiden verwenden.

Die Positionierung der Heiss- bzw. Kaltschneideelemente durch die Positionierung, nämlich dem Verschieben der Schneidestangen, kann durch die gewünschte Gewebebindung gesteuert werden. Vorteilhaft kann es aber auch sein, wenn die Positionierung geregelt wird, wenn man beispielsweise farbige Sonderschussfäden so einwebt, dass sie nur an der gewünschten Schnittlinie an der Gewebeoberseite sichtbar sind und mittels optischer Abtastung dieser Schnittlinie die Schneideelemente durch elektromechanische Aktuatoren auf den Schneidestangen positioniert werden. Beim Kaltschnitt mit umstickter Kante kann die Positionierung der Schneideelemente auf der Schneidestange auch dadurch geregelt werden, dass die Schneidegasse optisch oder mechanisch abgetastet wird, um ein Sollsignal für die Position zu erhalten.

Die vorbenannten, sowie die beanspruchten und in den nachfolgenden Ausführungsbeispielen beschriebenen, erfindungsgemäss zu verwendenden Elementen unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können. Es sollte darauf hingewiesen werden, dass der Begriff der Webmaschine bzw. des Webens auch solche Maschinen bzw. Vorgänge einschliessen soll, bei denen weitere Effektfäden, eingearbeitet werden.

### Kurze Beschreibung der Zeichnungen

Ausführungsbeispiele der Webmaschine werden nachfolgend anhand der Zeichnungen näher beschrieben, dabei zeigen:
- Figur 1: eine Webmaschine mit den üblichen Webelementen, einen Warenabzug und einer dazwischen angeordneten Schneideeinrichtung,
- Figur 2: den Web- und Schneidevorgang mit dem Schneideeinrichtung mit dem Kaltschneidevorgang mit den Hilfsfäden für die Sicherung der Schneidegasse,
- Figur 3: die Draufsicht auf ein Gewebe mit eingewebter Schnittlinie, mit Messfläche eines darüber angeordneten optischen Sensors, HeissSchneideelement und Aktuator zur Positionierung der Schneidestange,
- Figur 4: die Seitenansicht des Gewebes von Figur 3 mit an der Schneidestange angebrachten optischem Sensor, dessen Messkegel und HeissSchneideelement,
- Figur 5: den Heissschneidevorgang bei zwei parallel verlaufenden Schnittlinien mit einem optischen Sensor bzw. dessen Messfläche und zwei auf der Schneidestange sitzenden Heissschneideelementen,
- Figur 6: den Kaltschneidevorgang mit der Einrichtung zur Schrägstellung des Schneidemessers, angepasst an den Verlauf der Schneidegasse und den zugehörigen Aktuatoren,
- Figur 7: den Kaltschneidevorgang bei zwei parallel verlaufenden Schnittlinien mit einem optischen Sensor bzw. dessen Messfläche und zwei miteinander wirkverbundenen Scheidemessern mit den zugehörigen Aktuatoren.

### Wege zur Ausführung der Erfindung

In Figur 1 ist eine Ausgestaltung der Erfindung, nämlich eine Webmaschine mit dem Kettfadenfach 28, dem Webblatt 10, dem als Greifer ausgebildeten Schussfadenführer 40, wie in Figur 2 gezeigt, einem Warenabzug 70 zur Herstellung eines Textilgewebes 20 und zum Schneiden des Textilgewebes in Gewebebahnen 22 dargestellt. Dabei wird es ermöglicht, dass die Schneidewerkzeuge 52 - im vorliegenden Ausführungsbeispiel kalten Schneidemesser - die auf Schneidestangen 54 angeordnet sind, durch die Aktuatoren 56, mit denen sie zusammen die Schneideeinrichtung bilden, in und gegen die Schussfadenrichtung 78 bewegt werden können. Die Schneidestangen 54 selbst sind im vorliegenden Ausführungsbeispiel auf jeweils einem feststehenden Schneidestangenträger 72 angeordnet. Dadurch wird das Gewebe nicht nur parallel zu den Kettfäden 26 bzw. senkrecht zu den Schussfäden 24 geschnitten, sondern in Abhängigkeit von der Webgeschwindigkeit und dem Warenabzug 70 einerseits und der Bewegung der Schneidestangen 54 andererseits mit einem Winkel β gegenüber der Kettfadenrichtung 76 in die Gewebebahnen geschnitten, wobei sich der Winkel β aus dem tan zwischen der Schneidestangengeschwindigkeit und der Webgeschwindigkeit ergibt. Der Winkel β wird in diesem einfachsten Ausführungsbeispiel durch die vorprogrammierte Gewebebindung bestimmt.

In dem in Figur 1 dargestellten Ausführungsbeispiel ist auf jeder Schneidestange 54 nur ein Schneideelement bzw. Schneidewerkzeug 52 angebracht. Soll die Gewebebahn 22 durch mehrere parallel verlaufende Schnitte aufgetrennt werden, können pro Schneidestange 54 auch mehrere Schneideelemente bzw. Schneidewerkzeuge 52 angebracht werden.

Ein weiterentwickeltes Ausführungsbeispiel wird in Figur 3 und Figur 4 dargestellt: Die gewünschte Schnittlinie als Schnittmarke 80 ist mittels eines farbigen Sonderschussfadens in der Gewebebindung eingewebt. Ein auf der Schneidestange 54 angebrachter optischer Sensor 74 tastet innerhalb der durch den Messkegel 86 ausgebildeten Messfläche 84 diese aus den Schnittmarken 80 ausgebildete Schnittlinie ab und übermittelt deren Position an die Steuereinrichtung. Diese errechnet aus dem Schnittlinienverlauf die Sollposition des Schneidemessers 52 mit einem Schneidedraht 53 und gibt dem Aktuator 56, der die Schneidestange 54 verschiebt, den entsprechenden Positionsbefehl. Damit entsteht der gewünschte Gewebeschnitt 82, eben mit einem heissen Schneidedraht 53. Das in den Figuren 3 und 4 dargestellte Schneideverfahren ist ein Heiss-Schnitt. In Figur 4 ist ein Verstellstift 88 für die Feineinstellung des Messers in Schussrichtung 78 dargestellt.

Wenn pro Schneidestange 54 mehrere parallel verlaufende Schnitte erzeugt werden sollen, können für jedes Schneideelement bzw. Schneidewerkzeug 52 ein optischer Sensor 74 mit Messfläche 84 und ein Aktuator 56 eingesetzt werden. Wie in Figur 5 dargestellt, kann alternativ zur Reduktion von Komplexität und Kosten für jede Schneidestange 54 nur ein optischer Sensor 74 und ein Aktuator 56, der durch die Schneidestange 54 mit einer Mehrzahl von Schneidemessern 52 mit jeweils einem Schneidedraht 53 wirkverbunden ist, eingesetzt werden.

In einem weiteren Ausführungsbeispiel, dargestellt in Figur 6, tastet der optische Sensor 74 mit seiner Messfläche 84 eine durch eingestickte Zickzackfäden / Legefäden 30 und 34 gebildete Schneidegasse 60 ab und übermittelt deren Position der Steuereinrichtung. Als Schneideelement bzw. Schneidewerkzeug 52 wird ein kaltes Messer verwendet, das drehbar auf der Schneidestange 54 gelagert ist. Die Steuereinrichtung ermittelt aus dem Verlauf der Schneidegasse nicht nur die präzise Schnittposition, sondern auch den optimalen Schnittwinkel β gegenüber der Kettfadenrichtung 76 und gibt dem Aktuator 56 der Schneidestange 54 und einem zweiten Aktuator 58, der auf der Schneidestange 54 angebracht ist und über eine mechanische Koppelung die Messerdrehung ermöglicht, die entsprechenden Positionsbefehle.

Auch bei diesem Ausführungsbeispiel kann für jedes Schneideelement bzw. Schneidewerkzeug 52 ein optischer Sensor 74 mit Messfläche 84 und je ein Aktuator 56 und 58 für Schnittposition und Schnittwinkel β eingesetzt werden. Wie in Figur 7 dargestellt, kann alternativ nur ein optischer Sensor 74 mit Messfläche 84 und je ein Aktuator 56 und 58 für Schnittposition und Schnittwinkel β eingesetzt werden. Die beiden Aktuatoren 56 und 58 sind bei dieser Alternative mit allen Schneideelementen bzw. Schneidewerkzeugen 52 einer Schneidestange 54 wirkverbunden.

### Bezuqszeichenliste

- 10: Webblatt
- 20: Gewebe
- 22: Gewebebahnen
- 24: Schussfaden
- 26: Kettfäden
- 28: Kettfadenfach
- 30: erster Legefaden
- 32: erste Zuführnadel
- 34: zweiter Legefaden
- 36: zweite Zuführnadel
- 40: Schussfadenführer
- 50: Schneideeinrichtung
- 52: Schneidewerkzeug
- 53: Schneidedraht
- 54: Schneidestangen
- 56: Aktuator zum Verschieben des Schneidewerkzeugs auf den Schneidestangen
- 58: weiterer Aktuator zum Drehen bzw. Ausrichten der Schneidewerkzeuge
- 60: Schneidegasse
- 70: Warenabzug
- 72: Schneidestangenträger
- 74: optischer Sensor
- 76: Kettfadenrichtung und Bewegungsrichtung des Gewebes
- 78: Schussfadenrichtung
- 80: eingewebte Schnittmarken
- 82: Gewebeschnitt
- 84: Messfläche
- 86: Messekegel
- 88: Verstellstift

## Patentansprüche

1. Webmaschine mit zumindest einer Kettfadenzuführung, einer Webstelle mit einer Fachbildeeinrichtung, einem Webblatt (10), einer Schussfadeneintragsvorrichtung (40), einer Warenabzugsvorrichtung (70) und einer Bandschneideeinrichtung (50) zum Separieren von einzelnen Bändern oder Gewebebahnen (22) aus dem gewebten Textilgut (20),
**dadurch gekennzeichnet, dass**
die Bandschneideeinrichtung (50) zumindest umfasst:
- zumindest ein Schneidemesser (52), welches das Webgut (20) beim Abzug des gewebten Textilgutes in einzelne Bänder oder Gewebebahnen (22) zerschneidet,
- zumindest eine Schneidestange (54), auf der die genannten Schneidemesser (52) angeordnet sind, wobei die Schneidestange (54) im wesentlichen quer zur Richtung der Kettfäden (26) und im wesentlichen parallel zur Schusseintragsvorrichtung (40) angeordnet ist,
- zumindest einen Aktuator (56) zum Verschieben der Schneidestange (54) im wesentlichen parallel zur Schusseintragsvorrichtung, und
- eine Steuerungseinrichtung zum Ansteuern des genannten Aktuators (56).

2. Webmaschine nach Anspruch 1, **gekennzeichnet durch** eine Vielzahl von Schneidemessern (52), die auf einer Schneidestange (54) angeordnet sind.

3. Webmaschine nach Anspruch 1 oder 2, **gekennzeichnet durch** eine Vielzahl von Schneidestangen (54), auf denen jeweils ein oder mehrere Schneidemesser (52) angeordnet sind.

4. Webmaschine nach einem der Ansprüche 1 bis 3, **dadurch gekennzeichnet, dass** das oder die Schneidemesser (52) als Heissschneidemesser zum Durchtrennen von schmelzbaren Kett- und Schussfäden (24, 26) ausgebildet sind.

5. Webmaschine nach einem der Ansprüche 1 bis 3, **dadurch gekennzeichnet, dass** das oder die Schneidemesser (52) als Kaltschneidemesser zum Durchtrennen von Kett- und Schussfäden (24, 26) ausgebildet sind.

6. Webmaschine nach einem der vorstehenden Ansprüche, **dadurch gekennzeichnet, dass** die Webmaschine weiterhin eine Vielzahl von Zuführnadeln (32, 36) zum Eintrag von zusätzlichen Legefäden (30, 34) zum Sichern der durch das Verschieben der Schneidestangen (54) und damit der Schneideelemente (52) durchtrennten Kettfäden (26) aufweist.

7. Webmaschine nach einem der vorstehenden Ansprüche, **dadurch gekennzeichnet, dass** die Steuerungseinrichtung so eingerichtet ist, dass die Positionierung der Schneideelemente (52) durch das Verschieben der Schneidestangen (52) mittels der Aktuatoren (56) mittels der vorgesehenen Gewebebindung gesteuert werden kann.

8. Webmaschine nach einem der vorstehenden Ansprüche, **gekennzeichnet durch** zumindest einen jeder Schneidestange (54) zugeordneten optischen Sensor (72), der so mit der genannten Steuereinrichtung und dem zugeordneten Aktuator (56) wirkverbunden ist, dass er dem oder den genannten Schneidelementen (52, 53) durch das Verschieben der Schneidestange (54) mittels des Aktuators (56) einem Sonderschussfaden folgen kann, der nur an der gewünschten Schnittlinie (80) oder den Schnittlinien an der Gewebeoberseite sichtbar ist.

9. Webmaschine nach einem der vorstehenden Ansprüche 1 bis 7, **gekennzeichnet durch** einen jeder Schneidestange (54) zugeordneten optischen und/oder mechanischer Sensor, der so mit der genannten Steuereinrichtung und dem Aktuator (56) wirkverbunden ist, dass das Schneideelement (52) oder die Schneidelemente (52) durch das Verschieben der Schneidestange (54) mittels des Aktuators eine oder mehrere durch eingebrachte Legefäden (30, 34) ausgebildeten Schneidegasse (60) folgen kann oder können.

10. Webmaschine nach einem der vorstehenden Ansprüche, **dadurch gekennzeichnet, dass** das oder die Schneideelemente (52) auf ihrer Schneidestange (54) mittels weiterer Aktuatoren (58) drehbar angeordnet sind.

11. Webmaschine nach Anspruch 10, **dadurch gekennzeichnet, dass** die Steuereinrichtung die Schneideelemente mittels der weiteren Aktuatoren (58) so verdrehen kann, dass sie Schneideelemente (52) jeweils in Schneiderichtung ausgerichtet sind.

12. Verfahren zum Herstellen von einer Vielzahl von Gewebebahnen mittels einer Webmaschine nach einem der Ansprüche 1 bis 11, mit den Schritten:
- Eintragen von Schussfäden (24) in das geöffnete Kettfadenfach (28),
- Schneiden des Gewebes (20) in Abzugsrichtung in eine Vielzahl von Gewebebahnen (22) mittels eines oder mehrerer Schneideelemente (52),
**dadurch gekennzeichnet, dass** das oder die Schneidelemente (52) zur Veränderung der Bahnbreite mittels der Schneidestangen (54) und der Aktuatoren (56) verschoben werden.
